# EUROPÄISCHE PATENTSCHRIFT

(11) **EP 3 546 634 B1**
(45) Veröffentlichungstag und Bekanntmachung des Hinweises auf die Patenterteilung: **12.05.2021**
(21) Anmeldenummer: 19162586.2
(22) Anmeldetag: 13.03.2019
(51) Int. Cl.: D06F 37/26

(54) **MANSCHETTE UND WÄSCHEBEHANDLUNGSGERÄT**
CUFF AND LAUNDRY TREATMENT DEVICE
MANCHETTE ET APPAREIL DE TRAITEMENT DU LINGE

(30) Priorität: 28.03.2018 DE 102018204716
(43) Veröffentlichungstag der Anmeldung: 02.10.2019
(73) Patentinhaber: BSH Hausgeräte GmbH, 81739 München (DE)
(72) Erfinder: Alisch, Robert, 16540 Hohen Neuendorf (DE); Heine, Christopher, 13597 Berlin (DE); Sauer, Mark, 16562 Hohen Neuendorf (DE)

(56) Entgegenhaltungen:
- EP-A1- 1 067 231
- WO-A1-2014/021614
- DE-A1-102010 062 590

## Beschreibung

Die Erfindung betrifft eine Manschette nach dem Oberbegriff des Patentanspruchs 1 sowie ein Wäschebehandlungsgerät nach dem Oberbegriff des Patentanspruchs 8. Dabei ist im Rahmen der vorliegenden Erfindung unter dem Betriff Wäschebehandlungsgerät sowohl eine klassische Waschmaschine als auch ein sog. Waschtrockner zu verstehen, der die Funktionen einer Waschmaschine und eines Wäschetrockners vereint.

Aus der DE 10 2015 216 363 A1 sind eine Manschette und eine Waschmaschine der eingangs genannten Art bekannt, die ein Maschinengehäuse mit einer frontseitigen Beschickungsöffnung und einen in diesem aufgenommenen Laugenbehälter aufweist. Zwischen einer Öffnung des Laugenbehälters und der Beschickungsöffnung ist flüssigkeitsdicht eine schlauchartige Manschette angeordnet, die einen Beschickungskanal bildet. Die Manschette hat an ihrem beschickungsöffnungsseitigen Endbereich eine Dichtlippe mit einer Anlageseite, die an einer Beschickungstür dichtend anliegt, wenn diese in einer die Beschickungsöffnung verschließenden Position ist. Um Beschädigungen durch während der Beschickung nicht korrekt eingelegte und beim Schließen der Beschickungstür zwischen dieser und dem Maschinengehäuse eingeklemmte Wäschestücke zu vermeiden, schlägt die DE 10 2015 216 363 A1 vor, dass ein zwischen der Beschickungstür und gehäuseseitigen Begrenzungswänden gebildeter Türspalt mindestens in einem unteren Teilbereich vergrößert ausgebildet ist.

Eine Manschette und ein Wäschebehandlungsgerät der eingangs genannten Art gehen auch aus der DE 10 2015 204 327 A1 hervor, die ein Haushaltsgerät zur Pflege von Wäschestücken beschreibt mit einem Gehäuse, einer Beschickungsöffnung in der Gehäusefront, die von einer Beschickungstür verschließbar ist, einem in dem Gehäuse angeordneten Laugenbehälter und einer ringförmigen Dichtungsmanschette, die einen Beschickungskanal zwischen der Beschickungsöffnung und einer zugeordneten Öffnung des Laugenbehälters bildet. Die Manschette hat eine Dichtlippe mit einer Anlageseite, die bei geschlossener Beschickungstür an dieser anliegt. Die Dichtlippe ist an einem unteren Teilumfang ihrer Ringform mit einer Fangschutzstruktur für ein Wäschestück versehen.

Diese bekannten Manschetten sind darauf gerichtet, durch Beschickungsfehler unvollständig in die Wäschetrommel eingebrachte Wäschestücke und/oder die Manschette selbst vor Beschädigungen zu schützen, wenn fehleingelegte Wäschestücke bei anlaufender Wäschetrommel verdrillen und unter der Dichtlippe weggerissen werden.

WO 2014 / 021 614 A1 offenbart eine Waschmaschine, aufweisend ein Gehäuse, das einen Vorderflächenrahmen aufweist, durch den eine Öffnung gebildet ist, eine Tür, die an dem Gehäuse angebracht ist, um die Öffnung zu öffnen und zu schließen, eine Wanne, die in dem Gehäuse angeordnet ist, eine Trommel, die drehbar in der Wanne angeordnet ist, und eine Dichtung, die die Wanne mit dem Vorderflächenrahmen verbindet, um zu verhindern, dass eine Vibration der Wanne auf den Vorderflächenrahmen übertragen wird, wenn sich die Trommel dreht. Die Dichtung weist einen Körper mit einer Öffnung, die dafür konfiguriert ist, einen Abschnitt der Tür und ein peripheres Teil, das die Öffnung umgibt, aufzunehmen, und eine Vielzahl von Verstärkungsrippen auf, die in einer Umfangsrichtung des peripheren Teils voneinander beabstandet sind. Jede Verstärkungsrippe weist einen vorstehenden Abschnitt des peripheren Teils auf, wobei die innere Oberfläche des peripheren Teils einen vertieften Abschnitt aufweist, der dem vorstehenden Abschnitt entspricht. Jede Verstärkungsrippe weist eine vorbestimmte Breite in einer Umfangsrichtung des peripheren Teils auf und mindestens ein Abschnitt der Verstärkungsrippe erstreckt sich entlang des peripheren Teils in der axialen Richtung der Trommel.

Demgegenüber besteht die Aufgabe der vorliegenden Erfindung darin, insbesondere bei sog. Frontlader-Wäschebehandlungsmaschinen eine zuverlässige Türöffnungsfunktion zu realisieren. Dabei soll die Rückhaltkraft, die von der an der Beschickungstür anliegenden Dichtlippe ausgeübt wird, reproduzierbar und möglichst gering sein.

Die Lösung dieser Aufgabe gelingt erfindungsgemäß hinsichtlich einer Manschette mit einer Manschette mit den Merkmalen des Patentanspruchs 1 und hinsichtlich eines Wäschebehandlungsgeräts mit einem Wäschebehandlungsgerät mit den Merkmalen des Patentanspruchs 8.

Demgemäß ist bei einer Manschette bzw. bei einem Wäschebehandlungsgerät der eingangs genannten Art erfindungsgemäß vorgesehen, dass die Anlageseite der Manschette eine Oberflächenstruktur aufweist, die zumindest eine in Umfangsrichtung umlaufende Erhebung umfasst.

Durch die Oberflächenstruktur der Dichtlippe, die beim Schließen der Beschickungstür in Kontakt mit dieser gelangt, wird die auf die Beschickungstür wirkende Rückhaltekraft der Dichtlippe bei weiterhin gewährleisteter Dichtfunktion signifikant verringert. Die Dichtlippe gelangt nämlich nur an separierten und mithin klar definierten Kontaktzonen in Körperkontakt mit der Beschickungstür. Insbesondere, wenn die Beschickungstür einen aus Fensterglas bestehenden, sich nach innen erstreckenden Türkörper umfasst (ein sogenanntes Bullauge), der in Kontakt mit der Dichtlippe gelangt, kann die Rückhaltekraft ohne Erhöhung des Fertigungsaufwandes der Manschette präzise und reproduzierbar eingestellt werden. Dies wird durch die in geschlossenem Zustand der Beschickungstür in axialer Richtung (d.h. im Wesentlichen in Richtung des Beschickungskanals) bestehenden Bereiche eines Körperkontakts (durch die umlaufende Erhebung), d.h. fehlendem Körperkontakt der Anlageseite der Manschette, realisiert. Der sonst übliche flächige Kontaktbereich der Anlageseite wird durch die Erhebung reduziert und gegebenenfalls auf einen Körperkontakt der Erhebung begrenzt.

Besonders bevorzugt ist vorgesehen, dass die Anlageseite der Manschette eine Oberflächenstruktur aufweist, zwei in Umfangsrichtung umlaufende Erhebungen umfasst, die in radialer Richtung durch mindestens eine Vertiefung beabstandet sind. Hierdurch dann vorteilhaft die Dichtfunktion, insbesondere durch eine Labyrinthbildung, sichergestellt werden, wobei dennoch ein flächiger Körperkontakt der Anlageseite der Manschette vermieden werden kann. Dabei müssen die Erhebungen nicht zwingend vollständig umlaufend (d.h. als geschlossene Ringform) ausgebildet sein, solange durch geeignete Maßnahmen - wie z.B. durch in Umfangsrichtung parallel versetzte Erhebungen oder wellen- oder mäanderförmig ausgestaltete Erhebungen - eine ausreichende Dichtfunktion in axialer Richtung sichergestellt ist. Bevorzugt ist zumindest eine bzw. sind mehrere oder alle Erhebungen in geschlossener Ringform gestaltet.

Vorteilhafte Ausgestaltungen der Erfindung ergeben sich aus der nachfolgenden Beschreibung, den Unteransprüchen und der Figurenbeschreibung, wobei einzelne Merkmale in Kombination oder einzeln angewendet werden können.

Hinsichtlich der Formgebung der Erhebungen bzw. Vertiefungen der Oberflächenstruktur der Anlageseite ist nach einer bevorzugten Fortbildung der Erfindung vorgesehen, dass zumindest eine Erhebung im Profilquerschnitt eine Dreiecksform aufweist, wobei sich die Dreiecksform mit einer Spitze von der Anlageseite weg erstreckt.

Eine bevorzugte Weiterbildung der Erfindung sieht vor, dass zumindest eine Erhebung im Profilquerschnitt eine Rechteckform aufweist.

Eine bevorzugte Ausgestaltung der Erfindung sieht vor, dass zumindest eine Erhebung im Profilquerschnitt eine Parabelform aufweist, deren Scheitelpunkt sich von der Anlageseite weg erstreckt.

Weiter bevorzugt ist eine Ausgestaltung der Erfindung, nach der zumindest eine Erhebung im Profilquerschnitt ein Haihautprofil aufweist.

Eine weitere bevorzugte Ausgestaltung der Erfindung sieht vor, dass eine Erhebung im Profilquerschnitt eine Sinusform aufweist, deren oberer Scheitelpunkt sich von der Anlageseite weg erstreckt.

Bei den verschiedenen bevorzugten Profilquerschnitte ist die Anlagefläche gegenüber einer unstrukturierten Oberfläche der Manschette deutlich reduziert, wobei durch Auswahl eines der vorgeschlagenen Profilquerschnittes und durch den geometrischen Abmessungen des Profilquerschnittes die für eine Dichtwirkung erforderliche Kontaktzone und die Rückhaltekraft vorteilhaft genau eingestellt werden kann. Es hat sich gezeigt, dass ein sinunsförmiger Profilquerschnitt ein besonders sanftes Schließen der Beschickungstür ermöglicht. D.h. Die während des Schließens der Beschickungstür aufzuwendende Kraft bzw. deren Änderung über den Schließweg ist gegenüber den anderen Ausführungsformen oder einer Ausführungsform ohne eine erfindungsgemäße Oberflächenstruktur reduziert. Hierbei wird nur der Kraftanteil betrachtet, der durch die Verformung der Anlageseite der Manschette in der Kontaktzone bewirkt wird.

Es können auch verschieden profilierte oder ausgestaltete Erhebungen miteinander kombiniert werden, ohne den Gedanken der Erfindung zu verlassen.

Die Erfindung wird nachfolgend anhand zeichnerisch dargestellter Ausführungsbeispiele weiter erläutert; es zeigen:
Figur 1 eine teilweise Schnittansicht eines Wäschebehandlungsgerätes,
Figur 2 schematisch in Aufsicht eine Oberflächenstruktur einer Dichtlippe,
Figur 3 im Querschnitt Q-Q der Figur 2 eine erste mögliche Oberflächenstruktur,
Figur 4 im Querschnitt Q-Q der Figur 2 eine weitere mögliche Oberflächenstruktur,
Figur 5 im Querschnitt Q-Q der Figur 2 eine weitere mögliche Oberflächenstruktur,
Figur 6 im Querschnitt Q-Q der Figur 2 eine weitere mögliche Oberflächenstruktur und
Figur 7 im Querschnitt Q-Q der Figur 2 eine weitere mögliche Oberflächenstruktur.

Figur 1 zeigt schematisch im Längsschnitt einen Ausschnitt aus dem Frontbereich eines Wäschebehandlungsgeräts 1 mit einem Gerätegehäuse 2, das frontseitig eine Beschickungsöffnung 3 (Be- und Entladeöffnung) aufweist. In dem Gehäuse 2 ist ein Laugenbehälter 4 angeordnet, der gemeinsam mit weiteren, dem Laugenbehälter 4 zugeordneten Komponenten über hier nicht näher dargestellte Feder- und Dämpfungselemente in dem Gehäuse 2 schwingend gelagert ist. In dem Laugenbehälter 4 ist eine Wäschetrommel 5 angeordnet, die um eine Drehachse 6 drehbar gelagert und deren frontseitige Öffnung 8 auf die Beschickungsöffnung 3 ausgerichtet ist, so dass ein Beladen in die und ein Entnehmen von Wäsche aus der Wäschetrommel 5 ermöglicht ist.

Um dem Laugenbehälter 4 (in Maßen) eine Relativbewegung gegenüber dem Gehäuse 2 zu ermöglichen, ist zwischen der Beschickungsöffnung 3 und der Öffnung 8 eine DichtManschette 9 angeordnet, die hohlzylindrisch ausgeführt ist und die beiden Öffnungen 3 und 8 flüssigkeitsdicht miteinander verbindet. Die Manschette 9 ist dazu mit einem Anschlussbereich 9a mit dem Laugenbehälter 4 und mit ihrem anderen Anschlussbereich 9b mit dem Gehäuse 2 verbunden. Die Manschette 9 bildet somit einen von der Beschickungsöffnung 3 zur Wäschetrommel 5 führenden Beschickungskanal 10. Die Beschickungsöffnung 3 bzw. der Beschickungskanal 10 ist von einer Tür 13, die an dem Gehäuse 2 verschwenkbar befestigt ist, zum Betrieb des Wäschebehandlungsgeräts verschließbar.

In der in Figur 1 gezeigten geschlossenen Position P der Tür 13 erfolgt eine Abdichtung gegenüber dem Gehäuse 2 durch einen in einen Türrahmen eingelassenen Türkörper 14, der in diesem Ausführungsbeispiel als kegelstumpfartiges Glasbullauge 15 ausgebildet ist. An dessen Wandbereich 15a liegt eine kreisringförmige, nachgiebige und elastisch auslenkbare Dichtlippe 16 der Manschette 9 mit einer Anlageseite 18 umlaufend dichtend an.

Figur 2 zeigt, dass die Anlageseite 18 der Dichtlippe 16 mit einer Oberflächenstruktur 20 versehen ist, die bevorzugt vollständig geschlossene - also in Umfangsrichtung U gesehen kreisförmige - umlaufende Erhebungen 21, 22 aufweist, die als Kontaktflächen, Kontaktflächengipfel oder Kontaktbereiche 23 dienen. In einer alternativen, nicht dargestellten Ausführungsform ist nur eine umlaufende Erhebung 21 oder 22 vorgesehen. In radialer Richtung R ist zwischen den Erhebungen 21, 22 zumindest eine umlaufende Vertiefung 24 vorgesehen, so dass die Erhebungen 21, 22 radial voneinander separiert oder beabstandet sind. In einer alternativen, nicht dargestellten Ausführungsform ist nur eine umlaufende Erhebung 21 oder 22 vorgesehen.

Wie Figur 3 in einem radial in der Dichtlippe 16 verlaufenden Profilquerschnitt Q-Q nach Figur 2 schematisch zeigt, können die umlaufenden Erhebungen 21, 22 Dreiecksform 28, 29 aufweisen. Die Dreiecksformen 28, 29 ragen dabei mit ihrer freien, sich von der Anlageseite 18 weg erstreckenden Dreiecksspitze 28a, 29a nach oben und bei geschlossener Tür 13 (Figur 1) durch entsprechende Auslenkung der Dichtlippe 16 etwa radial in den Beschickungskanal 10 (Figur 1) hinein.

Wie Figur 3 in durch verschiedene Schraffuren dargestellte alternative Ausgestaltungen verdeutlicht, können die Profilformen variiert und an die technischen und geometrischen Erfordernisse bedarfsweise angepasst werden, beispielsweise um verschieden großflächige Kontaktbereiche 23 (Figur 1) zu realisieren. Wie angedeutet können dazu z.B. Profile mit weniger spitzwinkliger Dreiecksform 28', 29' mit Dreiecksspitzen 28a', 29a' oder Dreiecksform 28", 29" mit Dreiecksspitzen 28a", 29a" verwendet werden. Es ist auch denkbar, Erhebungen mit verschiedenen Dreiecksformen zu kombinieren.

Figur 4 zeigt eine Abwandlung der Oberflächenstruktur 20', bei der Erhebungen 21', 22' von im Profilquerschnitt annähernd rechteckigen, kreisringförmigen Fortsätzen 30, 31 mit in geschlossener Position der Tür 13 dem Beschickungskanal 10 zugewandten Stirnseiten 32, 33 gebildet sind. Zwischen den Erhebungen 21', 22' verläuft eine umlaufenden Vertiefung 24'. Die Breite und die Querschnittsfläche der Fortsätze 30, 30', 30"; 31, 31', 31" können je nach Bedarf, Dimension der kooperierenden Komponenten und beispielsweise Materialauswahl für die Manschette variieren. So ist in Figur 4 schematisch dargestellt, dass die Stirnseite 32', 32"; 33', 33" der Fortsätze 30', 30"; 31', 31" statt in der Höhe H auch in geringerer Höhe H' oder H" ausgeführt sein kann. Bevorzugt weisen die Erhebungen wie angedeutet einen leicht trapezförmigen, sich von der Anlageseite 18 weg verjüngenden Querschnitt auf.

Weitere mögliche Oberflächenstrukturen 20" bzw. 20'" bzw. deren Querschnitte sind in den Figuren 5 und 6 dargestellt. Gemäß Figur 5 können die von einer umlaufenden Vertiefung 24" separierten Profilquerschnitte der Erhebungen 21" und 22" eine Parabelform 35, 36 aufweisen, wobei der Scheitelpunkt 35a, 36a der Parabelform in den Beschickungskanal 10 hineinreichend orientiert ist. Auch hier kann wie vorstehend schon beschrieben je nach Dimensionierung die Höhe der Scheitelpunkte 35a, 35a', 35a" der Parabelform 35, 35', 35" bzw. der Scheitelpunkte 36a, 36a', 36a" der Parabelform 36, 36', 36" je nach Bedarf angepasst werden.

Figur 6 zeigt von einer umlaufenden Vertiefung 24'" separierte Erhebungen 21"', 22"', die im Querschnitt eine sog. Haihautform oder ein Haihautprofil 38, 39 aufweisen. Dieses Profil weist teilweise (linksseitig) einen parabelähnlichen Verlauf auf, der an einem Gipfelpunkt 38a, 39a (bzw. umlaufend an einer Gipfellinie) in eine relativ steil fallende Flanke 40, 41 übergeht. Auch hier können die Höhen der Gipfelpunkte - wie auch zuvor durch verschiedene Schraffierungen angedeutet - Profile definieren, deren Scheitelpunkte 38a', 38a"; 39a', 39a" bedarfsweise tiefer liegend ausgestaltet sind.

Figur 7 zeigt von einer umlaufenden Vertiefung 24"" separierte Erhebungen 21"", 22"", die im Querschnitt eine Sinunsform 45, 45', 45", 46, 46', 46" aufweisen. Dieses Profil hat in sowohl Bereich seiner oberen Scheiteilpunkte 45a, 45a', 45a", 46a, 46a', 46a" wie auch im Bereich seiner unteren Scheitelpunkte 45b, 45b', 45b", 46b, 46b', 46b" einen sinusförmigen Verlauf, wobei die oberen Scheitelpunkte 45a, 45a', 45a", 46a, 46a', 46a" in die jeweils benachbarten unteren Scheitelpunkte 45b, 45b', 45b", 46b, 46b', 46b"entsprechend eines sinusförmigen Verlaufs übergehen. Auch hier können die Höhen der oberen Scheitelpunkte 45a, 46a - wie auch zuvor durch verschiedene Schraffierungen angedeutet - Profile definieren, deren obere Scheitelpunkte 45a', 45a", 46a', 46a" bedarfsweise tiefer liegend ausgestaltet sind.

Die vorstehend beispielhaft erläuterten Profilquerschnitte können in verschiedener Kombination auf der Anlageseite 18 der Dichtlippe 16 realisiert und ausgeformt sein. Ferner sind in den Fig. 3 bis 7 sind Profilquerschnitte von jeweils zwei zueinander versetzt auf der Anlageseite 18 der Dichtlippe 16 angeordneten Erhebungen 21, 22 bis 21'''', 22'''' dargestellt, jedoch kann auch in alternativen Ausführungsformen nur eine der angeformten Erhebungen einen vorstehend beschriebenen Profilquerschnitt aufweisen, insbesondere bei einer Ausführung mit nur einer umlaufenden Erhebung, oder können mehr als zwei zueinander versetzte angeordnete Erhebungen mit den beschriebenen Profilquerschnitten auf der Anlageseite 18 der Dichtlippe 16 vorgesehen sein.

### Bezugszeichen

- 1: Wäschebehandlungsgerät
- 2: Gerätegehäuse
- 3: Beschickungsöffnung
- 4: Laugenbehälter
- 5: Wäschetrommel
- 6: Drehsachse
- 8: Öffnung
- 9: Manschette
- 9a: Anschlussbereich
- 9b: Anschlussbereich
- 10: Beschickungskanal
- 13: Tür
- 14: Türkörper
- 15: Glasbullauge
- 15a: Wandbereich
- 16: Dichtlippe
- 18: Anlageseite
- 20, 20', 20'', 20''', 20'''': Oberflächenstruktur
- 21, 21', 21'', 21''', 21'''': Erhebung
- 22, 22', 22'', 22''', 22'''': Erhebung
- 23: Kontaktbereich
- 24, 24', 24'', 24''',, 24'''': Vertiefung
- 28, 28', 28'', 28''': Dreiecksform
- 29, 29', 29'', 29''': Dreiecksform
- 28a, 28a', 28a'', 28a''': Dreiecksspitze
- 29a, 29a', 29a'', 29a''': Dreiecksspitze
- 30, 30', 30": Fortsatz
- 31, 31', 31'': Fortsatz
- 32', 32"; 33', 33": Stirnseite
- 35, 35',35": Parabelform
- 35a, 35a', 35a": Scheitelpunkt
- 36, 36',36": Parabelform
- 36a, 36a', 36a": Scheitelpunkt
- 38, 38', 38": Haihautprofil
- 38a, 38a', 38a": Gipfelpunkt
- 39, 39', 39": Haihautprofil
- 39a, 39a', 39a": Gipfelpunkt
- 40, 41: Flanke
- 45, 45', 45": Sinusform
- 45a, 45a', 45a": oberer Scheitelpunkt
- 45b, 45b', 45b": unterer Scheitelpunkt
- 46, 46', 46": Sinusform
- 46a, 46a', 46a": oberer Scheitelpunkt
- 46b, 46b', 46b": unterer Scheitelpunkt
- H, H', H": Höhe
- P: geschlossene Position
- Q-Q: Querschnitt
- R: radiale Richtung
- U: Umfangsrichtung

## Patentansprüche

1. Manschette (9) für ein Wäschebehandlungsgerät (1), mit einer Beschickungstür (13) mit einem Türkörper (14), das ein Gehäuse (2) und einen darin angeordneten Laugenbehälter (4) aufweist,
- die einen Beschickungskanal (10) zwischen einer frontseitigen Gehäuseöffnung (3) und einer dieser zugewandten Laugenbehälteröffnung (8) bildet und
- die wenigstens eine in Umfangsrichtung (U) umlaufende, sich nach innen erstreckende Dichtlippe (16) mit einer Anlageseite (18) aufweist die bei geschlossener Beschickungstür (13) an dem Türkörper (14) anliegt, **dadurch gekennzeichnet, dass**
- die Anlageseite (18) eine Oberflächenstruktur (20) aufweist, die zumindest eine in Umfangsrichtung (U) umlaufende Erhebung (21, 22) umfasst.

2. Manschette (9) nach Anspruch 1,
**dadurch gekennzeichnet, dass**
die Anlageseite (18) eine Oberflächenstruktur (20) aufweist, die zumindest zwei in Umfangsrichtung (U) umlaufende Erhebungen (21, 22) umfasst, die in radialer Richtung (R) durch mindestens eine Vertiefung (24) beabstandet sind.

3. Manschette nach Anspruch 1 oder 2,
**dadurch gekennzeichnet, dass**
zumindest eine Erhebung (21, 22) im Profilquerschnitt (Q-Q) eine Dreiecksform (28, 29) aufweist, wobei sich die Dreiecksform (28, 29) mit einer Spitze (28a, 29a) von der Anlageseite (18) weg erstreckt.

4. Manschette nach Anspruch 1 oder 2,
**dadurch gekennzeichnet, dass**
zumindest eine Erhebung (21', 22') im Profilquerschnitt eine Rechteckform aufweist.

5. Manschette nach Anspruch 1 oder 2,
**dadurch gekennzeichnet, dass**
zumindest eine Erhebung (21", 22") im Profilquerschnitt eine Parabelform (35, 36) aufweist, deren Scheitelpunkt (35a, 36a) sich von der Anlageseite (18) weg erstreckt.

6. Manschette nach Anspruch 1 oder 2,
**dadurch gekennzeichnet, dass**
zumindest eine Erhebung (21"', 22"') im Profilquerschnitt ein Haihautprofil (38, 39) aufweist, dessen Gipfelpunkt (38a, 39a) sich von der Anlageseite (18) weg erstreckt.

7. Manschette nach Anspruch 1 oder 2,
**dadurch gekennzeichnet, dass**
zumindest eine Erhebung (21"", 22"") im Profilquerschnitt eine Sinusform (45, 46) aufweist, dessen oberer Scheitelpunkt (45a, 46a) sich von der Anlageseite (18) weg erstreckt.

8. Wäschebehandlungsgerät (1)
- mit einem Gehäuse (2) mit einer frontseitigen Beschickungsöffnung (3),
- mit einem Laugenbehälter (4) mit einer auf die Beschickungsöffnung (3) ausgerichteten Laugenbehälteröffnung (8),
- mit einer Manschette (9), die einen Beschickungskanal (10) zwischen der Beschickungsöffnung (3) und der Laugenbehälteröffnung (8) bildet,
- mit einer Beschickungstür (13) mit einem Türkörper (14), die in geschlossener Position (P) die Beschickungsöffnung (3) verschließt,
- wobei die Manschette (9) wenigstens eine sich nach innen erstreckende Dichtlippe (16) mit einer Anlageseite (18) aufweist, die bei geschlossener Beschickungstür (13) an dem Türkörper (14) anliegt,
**dadurch gekennzeichnet, dass**
- die Anlageseite (18) eine Oberflächenstruktur (20) aufweist, die zumindest eine in Umfangsrichtung (U) umlaufende Erhebung (21, 22) umfasst.

9. Wäschebehandlungsgerät (1) nach Anspruch 8,
**dadurch gekennzeichnet, dass**
die Anlageseite (18) eine Oberflächenstruktur (20) aufweist, die zumindest zwei in Umfangsrichtung (U) umlaufende Erhebungen (21, 22) umfasst, die in radialer Richtung (R) durch mindestens eine umlaufende Vertiefung (24) beabstandet sind.

10. Wäschebehandlungsgerät (1) nach Anspruch 8 oder 9,
**dadurch gekennzeichnet, dass**
das Wäschebehandlungsgerät (1) die Manschette (9) gemäß einem der Ansprüche 3 bis 7 ausgebildet ist.

## Claims

1. Cuff (9) for a laundry treatment device (1), having a loading door (13) with a door body (14) which has a housing (2) and a tub (4) arranged therein,
- which forms a loading duct (10) between a front housing opening (3) and a tub opening (8) facing this and
- which has at least one inwardly extending sealing lip (16) running in the circumferential direction (U) with a contact side (18) which abuts the door body (14) when the loading door (13) is closed,
**characterised in that**
- the contact side (18) has a surface structure (20) which comprises at least one elevation (21, 22) running in the circumferential direction (U).

2. Cuff (9) according to claim 1,
**characterised in that**
the contact side (18) has a surface structure (20) which comprises at least two elevations (21, 22) running in the circumferential direction (U) and spaced apart in the radial direction (R) by at least one depression (24).

3. Cuff according to claim 1 or 2,
**characterised in that**
at least one elevation (21, 22) has a triangular shape (28, 29) in the profile cross-section (Q-Q), wherein one tip (28a, 29a) of the triangular shape (28, 29) extends away from the contact side (18).

4. Cuff according to claim 1 or 2,
**characterised in that**
at least one elevation (21', 22') has a rectangular shape in the profile cross-section.

5. Cuff according to claim 1 or 2,
**characterised in that**
at least one elevation (21", 22") has a parabolic shape (35, 36) in the profile cross-section, the apex (35a, 36a) of which extends away from the contact side (18).

6. Cuff according to claim 1 or 2,
**characterised in that**
at least one elevation (21''', 22''') has a shark skin profile (38, 39) in the profile cross-section, the summit point (38a, 39a) of which extends away from the contact side (18).

7. Cuff according to claim 1 or 2,
**characterised in that**
at least one elevation (21"", 22"") has a sinusoidal shape (45, 46) in the profile cross-section, the upper apex (45a, 46a) of which extends away from the contact side (18).

8. Laundry treatment device (1)
- having a housing (2) with a front loading opening (3),
- having a tub (4) with a tub opening (8) aligned with the loading opening (3),
- having a cuff (9) which forms a loading duct (10) between the loading opening (3) and the tub opening (8),
- having a loading door (13) with a door body (14) which shuts the loading opening (3) in the closed position (P),
- wherein the cuff (9) has at least one inwardly extending sealing lip (16) with a contact side (18) which abuts the door body (14) when the loading door (13) is closed,
**characterised in that**
- the contact side (18) has a surface structure (20) which comprises at least one elevation (21, 22) running in the circumferential direction (U).

9. Laundry treatment device (1) according to claim 8,
**characterised in that**
the contact side (18) has a surface structure (20) which comprises at least two elevations (21, 22) running in the circumferential direction (U) and spaced apart in the radial direction (R) by at least one circumferential depression (24).

10. Laundry treatment device (1) according to claim 8 or 9,
**characterised in that**
the laundry treatment device (1) the cuff (9) is designed according to one of claims 3 to 7.

## Revendications

1. Manchette (9) pour un appareil de traitement du linge (1) comprenant une porte de chargement (13) ayant un corps de porte (14) et comprenant une carrosserie (2) et une cuve de lavage (4) agencée à l'intérieur de celle-ci,
laquelle :
- forme un canal de chargement (10) entre une ouverture de carrosserie (3) frontale et une ouverture de cuve de lavage (8) tournée vers celle-ci, et
- comprend au moins une lèvre d'étanchéité (16) périphérique suivant la direction circonférentielle (U), s'étendant vers l'intérieur, ayant un côté d'appui (18) qui est adjacent au corps de porte (14) lorsque la porte de chargement (13) est fermée, **caractérisée en ce que**
- le côté d'appui (18) comprend une structure de surface (20) qui comprend au moins un bossage périphérique (21, 22) suivant la direction circonférentielle (U).

2. Manchette (9) selon la revendication 1, **caractérisée en ce que** le côté d'appui (18) comprend une structure de surface (20), qui comprend au moins deux bossages périphériques (21, 22) suivant la direction circonférentielle (U), qui sont séparés dans la direction radiale (R) par au moins un renfoncement (24).

3. Manchette selon la revendication 1 ou 2, **caractérisée en ce qu'**au moins un bossage (21, 22) a, en coupe transversale de profil (Q-Q), une forme triangulaire (28, 29), dans lequel la forme triangulaire (28, 29) ayant un sommet (28a, 29a) s'étend en s'écartant du côté d'appui (18)

4. Manchette selon la revendication 1 ou 2, **caractérisée en ce qu'**au moins un bossage (21', 22') a une forme rectangulaire en coupe transversale de profil.

5. Manchette selon la revendication 1 ou 2, **caractérisée en ce qu'**au moins un bossage (21", 22") a une forme de parabole (35, 36) en coupe transversale de profil, dont le sommet (35a, 36a) s'étend en s'écartant du côté d'appui (18).

6. Manchette selon la revendication 1 ou 2, **caractérisée en ce qu'**au moins un bossage (21'", 22'") a un profil de peau de requin (38, 39) en coupe transversale de profil, dont le sommet (38a, 39a) s'étend en s'écartant du côté d'appui (18).

7. Manchette selon la revendication 1 ou 2, **caractérisée en ce qu'**au moins un bossage (21"", 22"") a une forme sinusoïdale (45, 46) en coupe transversale de profil, dont le sommet (45a, 46a) s'étend en s'écartant du côté d'appui (18).

8. Appareil de traitement du linge (1), comprenant :
- une carrosserie (2) comportant une ouverture de chargement (3) frontale,
- une cuve de lavage (4) comportant une ouverture de cuve de lavage (8) orientée vers l'ouverture de chargement (3),
- une manchette (9), qui forme un canal de chargement (10) entre l'ouverture de chargement (3) et l'ouverture de cuve de lavage (8),
- une porte de chargement (13) possédant un corps de porte (14), qui ferme l'ouverture de chargement (3) en position (P) fermée,
- dans lequel la manchette (9) comprend au moins une lèvre d'étanchéité (16) s'étendant vers l'intérieur ayant un côté d'appui (18) qui est adjacent au corps de porte (14) lorsque la porte de chargement (13) est fermée,
**caractérisé en ce que**
- le côté d'appui (18) a une structure de surface (20) qui comprend au moins un bossage périphérique (21, 22) suivant la direction circonférentielle (U).

9. Appareil de traitement du linge (1) selon la revendication 8, **caractérisé en ce que** le côté d'appui (18) a une structure de surface (20), qui comprend au moins deux bossages périphériques (21, 22) suivant la direction circonférentielle, qui sont séparés dans la direction radiale (R) par au moins un renfoncement (24) périphérique.

10. Appareil de traitement du linge (1) selon la revendication 8 ou 9, **caractérisé en ce que** la manchette (9) est réalisée selon l'une des revendications 3 à 7.
